# FASCICULE DE BREVET EUROPEEN

(11) **EP 1 462 881 B1**
(45) Date de publication et mention de la délivrance du brevet: **09.10.2013**
(21) Numéro de dépôt: 04003580.0
(22) Date de dépôt: 18.02.2004
(51) Int. Cl.: G04B 45/00, G04B 29/02, G04D 3/00

(54) **Procédé de décoration pour pièce de montre**
Verfahren zur Dekoration eines Uhrenteils
Method for decorating a timepiece part

(30) Priorité: 27.03.2003 CH 5432003
(43) Date de publication de la demande: 29.09.2004
(73) Titulaire: Richemont International S.A., 1752 Villars-sur-Glâne (CH)
(72) Inventeur: Zambon, Julien, 39220 Le Rousses (FR); Pourcelot, Joel, 25160 Labergement Sainte Marie (FR)
(74) Mandataire: Micheli & Cie SA

(56) Documents cités:
- EP-A2- 0 192 221
- CH-A- 346 182
- US-A- 2 557 055
- G.-A. Berner: "Dictionnaire Professionnel de l'Horlogerie" 1961, Chambre suisse de l'Horlogerie , La Chaux-de-Fonds , XP002576158 , pages 258-261 * alinéa [1152]; figure 1152 *
- RENÉ VON KAENEL, [en ligne] 22 Janvier 2002, Extrait de l'Internet: <URL:www.vonkaenel.com/guillochage/>

## Description

Les pièces de montre, telles que les platines de montres de grande qualité, peuvent être décorées avec des gravures ou des lignes parallèles meulées.

Les documents CH 346182 et US 2,557,055 décrivent des décorations telles que le guillochage, obtenu par usinage à l'aide de burius.

La présente invention a pour but de créer une nouvelle technique de décoration et la décoration selon l'invention est caractérisée à cet effet par le fait qu'elle est constituée par des bandes d'abrasion obliques divergentes à partir d'un centre de la décoration usinées sur une face de la pièce de montre, les bandes d'abrasion obliques présentant une surface supérieure faisant un angle d'inclinaison prédéterminé avec la face de la pièce de montre.

On obtient ainsi un motif de décoration conférant l'image de rayons de soleil émergeant d'un point du mouvement de la montre.

L'invention concerne un procédé de fabrication d'une telle décoration comme défini à la revendication 1.

Ces caractéristiques permettent d'obtenir industriellement une décoration originale de manière précise, rapide et fiable.

D'autres avantages ressortent des caractéristiques exprimées dans les revendications dépendantes et de la description exposant ci-après l'invention plus en détail à l'aide de dessins qui représentent schématiquement et à titre d'exemple un mode d'exécution et des variantes.
La figure 1 est une vue schématique d'un mode d'exécution d'un dispositif pour la fabrication de la décoration selon l'invention.
La figure 2 est une vue en plan de ce mode d'exécution.
La figure 3 est une coupe partielle à travers une pièce de montre munie de la décoration.
Les figures 4 et 5 sont des exemples de la décoration usinée sur la platine de montres.

La décoration 8 selon la présente invention comprend en référence aux figures 2 à 5 des bandes d'abrasion 10 divergentes obtenues par usinage d'une face plane 15 d'une pièce de montre 11 à décorer, telle que la platine.

L'usinage est obtenu par un procédé d'abrasion ou de meulage. Les bandes d'abrasion 10 divergent à partir d'un centre 12 de la décoration 8 et les bandes d'abrasion 10 possèdent une surface 14 (fig. 3) faisant un angle prédéterminé γx avec la face 15 supérieure de la pièce 11. Cet angle est généralement compris entre 0,5 et 5°, de préférence entre 0,8 et 2°.

Comme illustré à la figure 3, la décoration 8 présente donc en coupe une série de côtes ou d'arêtes 16 présentant d'un côté un flanc 17 sensiblement vertical et de l'autre côté les bandes d'abrasion 10 très faiblement inclinées.

Etant donné que les bandes d'abrasion divergent du centre de la décoration vers l'extérieur, leur largeur est croissante vers l'extérieur de la pièce de montre 11. L'ensemble de ces bandes 14 avec les côtes 16 confère donc un aspect de rayons de soleil.

De préférence, le centre de la décoration occupe une position excentrée par rapport au centre 17 de la pièce de montre 11 et du mouvement de montre, comme cela ressort clairement des exemples représentés aux figures 4 et 5.

Les côtés ou arêtes 16 sont séparées les unes des autres d'un angle prédéterminé β dont la valeur est comprise entre 5 et 30°, avantageusement entre 8 et 20°.

En référence aux figures 1 et 2, le dispositif d'usinage 20 pour obtenir la décoration précitée comprend un bâti 21 avec une branche inférieure 22 et une branche supérieure 23. Une table 24 est montée sur la branche inférieure et peut être déplacée suivant deux axes horizontaux X et Y perpendiculaires entre eux et définissant un plan de travail perpendiculaire à un axe vertical Z. La table 24 supporte un plateau tournant 25 horizontal et rotatif indexé suivant un axe de rotation U confondu avec l'axe Z.

La pièce de montre 11 à décorer est fixée sur le plateau rotatif 25 dans une position prédéterminée et y est maintenue par des organes de fixation, par exemple par un dispositif à aspiration, non illustré.

Le dispositif d'usinage 20 est ici constitué par un dispositif d'abrasion ou de meulage comportant une broche 30 montée tournante dans la branche supérieure 23 du bâti et susceptible d'être entraînée en rotation par un moteur 31. L'orientation de l'axe de rotation 32 de la broche 30 peut être réglée de façon que sa direction ZB fasse un angle prédéterminé γ avec la direction verticale de l'axe Z. Ainsi, en décomposant l'angle γ, la direction ZB pourra faire un angle d'inclinaison γx prédéterminé avec la direction verticale Z dans le plan des axes XZ et un angle d'avance γy prédéterminé avec la direction verticale dans le plan des axes YZ.

La valeur de l'angle d'inclinaison γx sera favorablement comprise entre 0,5 et 5°, avantageusement entre 0,8 et 2°, et de préférence 1 °. Cet angle γx correspond à l'angle d'inclinaison que présentent les bandes d'abrasion 10 par rapport à la face de la pièce à décorer et par rapport au plan de travail horizontal XY. La valeur de l'angle d'avance γy est favorablement comprise entre 0,5 et 3°, de préférence 1 °.

La broche 30 est munie à sa partie frontale d'un disque abrasif 35 en un matériau abrasif, par exemple une rondelle de papier ou de toile d'émeri d'un grain compris entre 180 et 400, de préférence d'un grain de 320.

L'angle d'avance γy de l'axe de rotation 32 de la broche 30 dans le plan YZ est dirigé en direction de l'avance de la broche 30 par rapport à la pièce de montre 11. Cette inclinaison vers l'avant de la broche et du disque abrasif 35 a pour effet que le bord antérieur de ce disque abrasif 35 entre d'abord en contact avec la face de la pièce 11 et y dessine des stries de meulage 38 de forme arrondie sur les surfaces 14 des bandes d'abrasion 10. Ces stries de meulage 38 arrondies confèrent un élément décoratif supplémentaire esthétique.

Les branches supérieures et inférieures 22, 23 du bâti 21 peuvent être déplacées l'une par rapport à l'autre suivant l'axe Z pour mettre en contact le disque 35 avec la face plane 15 de la pièce à décorer 11.

Le dispositif d'usinage 20 est ainsi favorablement constitué par une machine d'usinage à commande numérique à quatre axes, avec des translations commandées suivant les axes X, Y et Z et une rotation U.

Le procédé de fabrication et d'usinage de la décoration 8 comprend les étapes suivantes. On monte la pièce de montre 11 à décorer sur le plateau tournant 25 suivant une position prédéterminée. Une pièce de posage non illustrée pourra être intercalée entre la pièce de montre 11 et le plateau tournant 25 et fixée sur ce dernier dans une position exactement prédéterminée grâce à des goupilles de positionnement non illustrée.

L'axe de rotation U du plateau tournant 25 correspondant à l'axe vertical Z forme alors le centre 12 de la décoration 8. Le disque abrasif 35 est monté dans une position initiale (fig. 2) telle que sa périphérie 36 est alignée avec l'axe de rotation U et avec le centre 12 de la décoration et telle que le centre 37 du disque abrasif 35 est situé dans le plan vertical XZ à gauche du centre 12 à la figure 2.

Lorsque le disque abrasif 35 tournant est abaissé sur la pièce de montre 11 à décorer, l'abrasion par meulage de la première bande commence. La table 24 et la pièce 11 sont déplacées suivant la direction Y pour usiner une bande complète faiblement inclinée dans la direction X et vers le centre 12 de l'angle γx décrit plus haut. Ensuite, la table 24 revient vers sa position initiale illustrée à la figure 2. Il est à noter que la broche 30 est entraînée suivant un sens dextre lorsqu'elle se trouve dans la position initiale à gauche du centre 12 de la décoration.

Le plateau tournant 25 et la pièce de montre 11 à décorer sont alors tournés suivant le sens dextre de l'angle β prédéterminé décrit plus haut dont la valeur est comprise entre 5 et 30°, avantageusement entre 8 et 20°.

Une deuxième bande d'abrasion oblique 10 est alors usinée par un va-et-vient de la table 24 suivant la direction Y et ainsi de suite. Une décoration complète pourra ainsi comprendre un nombre considérable de bandes 10 ou rayons, par exemple entre 12 et 72, avantageusement entre 18 et 45 et de préférence 24, 30, 36.

Il est à relever que la largeur maximale des bandes d'abrasion 10 divergentes est fixée à une valeur inférieure au rayon du disque abrasif 35.

L'angle d'inclinaison γy vers l'avant de l'axe de rotation de la broche 30 permet d'obtenir les stries de meulage 38 arrondies visibles à la figure 2.

On pourra également usiner les bandes d'abrasion inclinées dans l'autre sens, à savoir vers la gauche à la figure 2. Le disque rotatif 35 et la broche 30 seraient alors inclinés de l'angle prédéterminé γx vers la gauche à la figure 2. Le disque rotatif serait à cet effet disposé dans la position initiale à droite du centre 12 de la décoration. Le sens de rotation du disque rotatif 35 et du plateau tournant 25 serait en conséquence inversé, sénestre.

Les figures 4 et 5 montrent deux exemples de pièces de montre 11, ici les platines, comportant une décoration selon l'invention avec des bandes d'abrasion obliques 10 divergentes présentant des surfaces supérieures 14 faiblement inclinées séparées par des côtes ou arêtes 16. Cette décoration donne l'image des rayons du soleil et s'applique à des mouvements de toutes formes, rondes, rectangulaires, carrées, ovales, etc.

Il est bien entendu que les modes de réalisation décrits ci-dessus ne présentent aucun caractère limitatif et qu'ils peuvent recevoir toutes modifications désirables à l'intérieur du cadre tel que défini par la revendication 1. En particulier, le nombre de bandes ou rayons de la décoration pourra être différent. La largeur des bandes pourrait varier d'une bande à l'autre. On pourra également éviter de produire les stries de meulage 38 en s'abstenant de donner un angle d'inclinaison γy vers l'avant à l'axe 32 de la broche qui repose alors régulièrement sur la face 15 de la pièce.

Les bandes d'abrasion pourront également être obtenues en effectuant plusieurs passages d'usinage aller-retour sur la même bande. L'usinage pourra également être effectué uniquement lors du déplacement avant ou arrière de la broche 30, l'autre déplacement étant effectué sans toucher la face de la pièce 11.

Le dispositif d'usinage 20 pourra être de toute autre nature, par exemple une plaquette allongée avec une surface frontale abrasive fibrante suivant la direction Y et inclinée de l'angle γx d'une valeur de 1° par rapport au plan de travail XY.

Les déplacements relatifs entre la table 24 et le dispositif d'usinage 20 suivant les axes X, Y et Z pourront être effectués par déplacement soit de la table 24, soit du dispositif d'usinage 20. Au lieu de tourner la pièce 11 autour de l'axe U, on pourra également tourner le dispositif d'usinage 20 autour de cet axe.

## Revendications

1. Procédé de fabrication d'une décoration d'une pièce de montre (11) par abrasion d'une face (15) de cette pièce de montre (11), **caractérisé par le fait qu'**on fixe la pièce de montre (11) sur un plateau rotatif (25) dont la surface est parallèle à un plan de travail défini par des axes perpendiculaires (X, Y) entre eux et par rapport à l'axe de rotation (U) dudit plateau rotatif (25) dans une position prédéterminée pour laquelle le centre (12) de la décoration (8) de la pièce de montre (11) coïncide avec l'axe de rotation (U) du plateau rotatif (25); qu'on effectue une translation relative, suivant une direction prédéterminée (Y) par rapport à la face (15) de la pièce de montre (11), entre la pièce elle-même et un dispositif d'abrasion (20) dont la face abrasive (35) forme un angle d'inclinaison prédéterminé (γx) avec le plan de travail (X, Y) pour usiner par abrasion une première bande d'abrasion oblique (10) sur la face (15) de la pièce de montre (11); qu'on effectue une rotation d'un angle relatif prédéterminé (3) du plateau (25) autour de l'axe de rotation (U) du plateau (25); qu'on effectue un déplacement suivant la direction prédéterminée (Y) entre le dispositif d'abrasion (20) et la pièce (11) de la montre pour usiner par abrasion une seconde bande d'abrasion oblique (10) sur la face (15) de la pièce de montre (11) et ainsi de suite pour obtenir une décoration à bandes d'abrasion obliques divergentes sur ladite face (15).

2. Procédé selon la revendication 1, **caractérisé par le fait que** l'on utilise un dispositif d'abrasion (20) comportant un disque abrasif (35) entraîné en rotation autour d'un axe (ZB) faisant un angle égal audit angle d'inclinaison (γx) avec une normale (Z) au plan de travail (X, Y) et que l'on effectue une translation relative entre le disque abrasif (35) et le plateau (25) suivant ladite direction prédéterminée (Y) pour obtenir la première bande d'abrasion oblique (10) et ainsi de suite.

3. Procédé selon la revendication 2, **caractérisé par le fait que** l'on effectue ladite translation à partir d'une position initiale dans laquelle la périphérie du disque abrasif (35) est alignée avec ledit axe de rotation (U) formant le centre (12) de la décoration pour obtenir la première bande d'abrasion oblique (10), que l'on replace le disque abrasif (35) dans ladite position initiale, que l'on effectue ladite rotation de l'angle relatif prédéterminé (β), que l'on effectue une nouvelle translation à partir de la position initiale pour obtenir la seconde bande d'abrasion oblique, et ainsi de suite.

4. Procédé selon la revendication 2 ou 3, **caractérisé par le fait que** l'on fixe la largeur maximale des bandes d'abrasion obliques (10) divergentes à une valeur inférieure au rayon du disque abrasif (35).

5. Procédé selon l'une des revendications 1 à 4, **caractérisé par le fait que** la valeur dudit angle d'inclinaison prédéterminé (γx) est comprise entre 0,5 et 5°, de préférence entre 0,8 et 2°.

6. Procédé selon l'une des revendications 1 à 5, **caractérisé par le fait que** l'angle relatif prédéterminé (β) est fixé à une valeur comprise entre 5 et 30°, de préférence entre 8 et 20°.

7. Procédé selon l'une des revendications 3 à 6, **caractérisé par le fait que** ledit centre (12) de la décoration se trouve dans une position excentrée par rapport au centre (17) de ladite pièce de montre (11) ou du mouvement de montre.

8. Procédé selon la revendication 2, **caractérisé par le fait que** l'on utilise en tant que disque abrasif (35) une rondelle de toile ou de papier abrasif d'un grain compris entre 180 et 400, de préférence d'un grain de 320, montée sur une broche tournante (30).

9. Procédé selon la revendication 2, **caractérisé par le fait que** l'on incline le disque abrasif (35) d'un angle d'avance prédéterminé (γy) suivant ladite direction prédéterminée (Y), la valeur de cet angle (γy) étant comprise entre 0,5 et 3°, de préférence 1 °, pour former des stries de meulage (38) arrondies sur la surface des bandes d'abrasion (10).

## Patentansprüche

1. Verfahren zur Herstellung einer Dekoration eines Uhrenteils (11) durch Schleifen einer Fläche (15) dieses Uhrenteils (11), **dadurch gekennzeichnet, dass** das Uhrenteil (11) auf einem Drehtisch (25), dessen Fläche parallel zu einer Arbeitsebene ist, die durch Achsen (X, Y) definiert ist, die zueinander und in Bezug zur Drehachse (U) des Drehtischs (25) senkrecht sind, in einer vorbestimmten Stellung befestigt wird, für die der Mittelpunkt (12) der Dekoration (8) des Uhrenteils (11) mit der Drehachse (U) des Drehtischs (25) zusammenfällt; dass eine relative Translation entlang einer vorbestimmten Richtung (Y) in Bezug zur Fläche (15) des Uhrenteils (11) zwischen dem Teil selbst und einer Schleifvorrichtung (20) vorgenommen wird, deren Schleiffläche (35) einen vorbestimmten Neigungswinkel (γx) mit der Arbeitsebene (X, Y) bildet, um durch Schleifen einen ersten schrägen Schleifstreifen (10) auf der Fläche (15) des Uhrenteils (11) zu bearbeiten; dass eine Drehung des Tischs (25) um einen vorbestimmten relativen Winkel (β) um die Drehachse (U) des Tischs (25) durchgeführt wird; dass eine Verschiebung entlang der vorbestimmten Richtung (Y) zwischen der Schleifvorrichtung (20) und dem Teil (11) der Uhr vorgenommen wird, um durch Schleifen einen zweiten schrägen Schleifstreifen (10) auf der Fläche (15) des Uhrenteils (11) zu bearbeiten und so weiter, um eine Dekoration mit divergierenden schrägen Schleifstreifen auf der Fläche (15) zu erhalten.

2. Verfahren nach Anspruch 1, **dadurch gekennzeichnet, dass** eine Schleifvorrichtung (20) verwendet wird, die eine Schleifscheibe (35) umfasst, die um eine Achse (ZB) drehbar angetrieben wird, die einen Winkel bildet, der gleich dem Neigungswinkel (γx) zu einer Normalen (Z) zur Arbeitsebene (X, Y) ist, und dass eine relative Translation zwischen der Schleifscheibe (35) und dem Tisch (25) entlang der vorbestimmten Richtung (Y) durchgeführt wird, um den ersten schrägen Schleifstreifen (10) zu erhalten und so weiter.

3. Verfahren nach Anspruch 2, **dadurch gekennzeichnet, dass** die Translation ausgehend von einer Ausgangsstellung durchgeführt wird, in der der Umfang der Schleifscheibe (35) mit der Drehachse (U) fluchtet, die den Mittelpunkt (12) der Dekoration bildet, um den ersten schrägen Schleifstreifen (10) zu erhalten, dass die Schleifscheibe (35) erneut in der Ausgangsstellung angeordnet wird, dass die Drehung um den vorbestimmten relativen Winkel (β) durchgeführt wird, dass eine erneute Translation ausgehend von der Ausgangsstellung durchgeführt wird, um das zweite schräge Schleifband zu erhalten und so weiter.

4. Verfahren nach Anspruch 2 oder 3, **dadurch gekennzeichnet, dass** die Höchstbreite der divergierenden schrägen Schleifstreifen (10) auf einen Wert festgelegt wird, der kleiner als der Radius der Schleifscheibe (35) ist.

5. Verfahren nach einem der Ansprüche 1 bis 4, **dadurch gekennzeichnet, dass** der Wert des vorbestimmten Neigungswinkels (γx) zwischen 0,5 und 5°, vorzugsweise zwischen 0,8 und 2°, enthalten ist.

6. Verfahren nach einem der Ansprüche 1 bis 5, **dadurch gekennzeichnet, dass** der vorbestimmte relative Winkel (β) auf einen Wert festgelegt wird, der zwischen 5 und 30°, vorzugsweise zwischen 8 und 20°, enthalten ist.

7. Verfahren nach einem der Ansprüche 3 bis 6, **dadurch gekennzeichnet, dass** der Mittelpunkt (12) der Dekoration sich in einer außermittigen Stellung in Bezug zum Mittelpunkt (17) des Uhrenteils (11) oder des Uhrwerks befindet.

8. Verfahren nach Anspruch 2, **dadurch gekennzeichnet, dass** als Schleifscheibe (35) eine runde Scheibe aus Schleifleinen oder -papier mit einer Körnung zwischen 180 und 400, vorzugsweise mit einer Körnung von 320, verwendet wird, die auf einer Drehspindel (30) angebracht ist.

9. Verfahren nach Anspruch 2, **dadurch gekennzeichnet, dass** die Schleifscheibe (35) um einen vorbestimmten Voreilwinkel (γy) entlang der vorbestimmten Richtung (Y) geneigt wird, wobei der Wert dieses Winkels (γy) zwischen 0,5 und 3° enthalten ist und vorzugsweise 1° beträgt, um abgerundete Schleifriefen (38) auf der Fläche der Schleifstreifen (10) zu bilden.

## Claims

1. Manufacturing method of an ornamentation of a watch piece (11) by abrasion of a face (15) of this watch piece (11), **characterized by** the fact that one fastens the watch piece (11) on a rotative plate (25) the surface of which is parallel to a working plan defined by perpendicular axes (X, Y) between them and with respect to the axis of rotation (U) of the said rotating plate (25) in a predetermined position for which the centre (12) of the ornamentation (8) of the watch piece (11) coincides with the axis of rotation (U) of the rotating plate (25); that one effectuates a relative translation along a predetermined direction (Y) with respect to the face (15) of the watch piece (11), between the watch piece itself and an abrasion device (20) the abrasive face (35) of which forms a predetermined inclination angle (γx) with the working plan (X, Y) to machine by abrasion a first oblique abrasion band (10) on the face (15) of the watch piece (11); that one effectuates a rotation at a predetermined relative angle (β) of the plate (25) around the axis of rotation (U) of the plate (25); that one make a displacement along the predetermined direction (Y) between the abrasion device (20) and the watch piece (11) to machine by abrasion a second oblique abrasion band (10) on the face (15) of the watch piece (11) and so on to obtain an ornamentation having oblique abrasion bands diverging on the said face (15).

2. Method according to claim 1, **characterized by** the fact that one uses an abrasion device (20) comprising an abrasive disc (35) driven in rotation around an axis (ZB) making an angle equal to the inclination angle (γx) with a vertical (2) to the working plan (X,Y) and that one effectuates a relative translation between the abrasive disc (35) and the plate (25) along the said predetermined direction (Y) to obtain the first oblique abrasion band and so on.

3. Method according to claim 2, **characterized by** the fact that one effectuates the said translation from an initial position in which the periphery of the abrasive disc (35) is aligned with the said axis of rotation (U) forming the centre (12) of the ornamentation to obtain the first abrasion band (10), that one places again the abrasive disc (35) in said initial position, that one effectuates the said rotation of the predetermined relative angle (β), that one effectuates a new translation as from said initial position to obtain the second oblique abrasion band, and so on.

4. Method according to claim 2 or 3, **characterized by** the fact that one fixes the maximal width or the oblique diverging abrasion bands (10) to a value which is less than the radius of the abrasive disc (35).

5. Method according to one of claims 1 to 4, **characterized by** the fact that the value of the said predetermined inclination angle (γx) is comprised between 0,5 and 5°, preferably between 0,8 and 2°.

6. Method according to one of claims 1 to 5, **characterized by** the fact that the predetermined relative angle (β) is fixed to a value comprised between 5 to 30°, preferably between 8 and 20°.

7. Method according to one of claims 3 to 6, **characterized by** the fact that the centre (12) of the ornamentation is located in an eccentered position with respect to the centre (17) of the said watch piece (11) or of the watch movement.

8. Method according to claim 2, **characterized by** the fact that one uses as abrasive disc (35) a small disc of abrasive cardboard or tissue having a grain comprised between 180 and 400, preferably of a grain of 320, mounted on a rotative spindle (30).

9. Method according to claim 2, **characterized by** the fact that one inclines the abrasive disc (35) of a predetermined forwarding angle (γx) along the said predetermined direction (Y), the value of said angle (γx) being comprised between 0,5 and 3°, preferably 1°, to form rounded milling scraches (38) on the surface of the abrasion bands (10).
